# EUROPÄISCHE PATENTSCHRIFT

(11) **EP 1 859 457 B1**
(45) Veröffentlichungstag und Bekanntmachung des Hinweises auf die Patenterteilung: **16.09.2015**
(21) Anmeldenummer: 06722575.5
(22) Anmeldetag: 09.03.2006
(51) Int. Cl.: H01F 7/02, G10G 7/00, H01F 7/04

(54) **MAGNETHALTEVORRICHTUNG**
MAGNETIC CATCH
DISPOSITIF DE MAINTIEN MAGNETIQUE

(30) Priorität: 09.03.2005 DE 102005011158
(43) Veröffentlichungstag der Anmeldung: 28.11.2007
(73) Patentinhaber: Fiedler, Joachim, 10559 Berlin (DE)
(72) Erfinder: Fiedler, Joachim, 10559 Berlin (DE)
(74) Vertreter: Maikowski & Ninnemann
(86) Internationale Anmeldenummer: PCT/DE2006/000418
(87) Internationale Veröffentlichungsnummer: WO 2006/094491

(56) Entgegenhaltungen:
- WO-A-2005/094625
- WO-A-2005/096264
- DE-A1- 2 455 520
- DE-B3-102004 015 718
- US-A- 3 009 725
- US-A- 3 992 689
- US-A1- 2005 023 841

## Beschreibung

Die Erfindung betrifft eine universell verwendbare, lösbare Magnethaltevorrichtung, die z. B. zum Verschließen und Öffnen von Behältnissen geeignet ist oder einen Gegenstand festhalten oder freigeben kann.

Lösbare Magnethaltevorrichtungen, die die magnetische Haltekraft von Permanentmagneten verwenden, sind aus dem Stand der Technik hinreichend bekannt. Wenn die Magnete so angeordnet sind, daß im Schließzustand sich ungleichnamige Magnetpole gegenüber stehen und im Öffnungszustand sich gleichnamige Magnetpole gegenüber stehen, kann neben der Zuhaltung auch eine selbsttätige Öffnung bzw. Freigabe erfolgen. Dieser Stand der Technik ist z. B. in den Dokumenten DD 97706 A1, BE 669664 A, DE2323058 A, DE 296 22 577 U1 oder DE 8902181 U1 beschrieben.

Bei einer Vielzahl dieser Anwendungen werden zwei oder auch mehr gleichförmige Magnete verwendet. Werden z. B. bei einer Magnethaltevorrichtung auf jeder Magnete eingesetzt, so wird durch einen einzelnen falsch eingesetzten Magneten die Zuhaltefähigkeit der Magnethaltevorrichtung beeinträchtigt. Daher muß der Monteur bei der Montage sehr konzentriert arbeiten, damit die Magnete nicht mit der falschen Polung eingesetzt werden. Es ist bekannt, die Polflächen der Magnete farbig zu markieren, um bei der Montage Verwechslungen zu vermeiden. Es kann jedoch nicht ausgeschlossen werden, daß bereits bei der Farbmarkierung der Magnete ein Fehler auftritt.

Es besteht somit das Erfordernis, eine Magnethaltevorrichtung der vorstehend genannten Art zu schaffen, die auch bei einer störungsbehafteten manuellen Montage immer optimal, d. h. entsprechend der konstruktiven Vorgabe funktioniert.

Magnethaltevorrichtungen mit zueinander verdrehbaren Magneten sind beispielsweise aus der DE 24 55 520 A und der US 2005/0023841 A1 bekannt. Bei diesen Vorrichtungen stehen sich in einer Schließstellung Magnete anziehend gegenüber und können zum Öffnen gegeneinander verdreht werden, so dass in einer Öffnungsstellung magnetische Abstoßungskräfte erzeugt werden.

Bei einem aus der US 3,009,725 bekannten Magnetverschluss ist ein Magnet ortsfest an einem zugeordneten Bauteil angeordnet und ist in einer Schließstellung anziehend mit einem anderen Bauteil in Anlage. Der Magnet weist abgeschrägte Ecken auf, so dass der Magnet nur in vorbestimmten Ausrichtungen in eine zugeordnete Aufnahme eingesetzt werden kann.

Diese Aufgabe wird mittels einer Magnethaltevorrichtung nach Anspruch 1 gelöst.

Diese Magnethaltevorrichtung dient zum Zusammenhalten und zum Lösen von zwei Elementen, die relativ zueinander bewegbar sind. In jedem der Elemente ist wenigstens ein Magnet vorgesehen, wobei jeder Magnet in der Ausnehmung einer Halterung formschlüssig gehalten ist. Eine der Halterungen ist mittels einer Betätigungsvorrichtung so bewegbar, daß sich die Magnetpole der Magnete entweder anziehend oder abstoßend gegenüberstehen. Die Bewegung kann eine Drehbewegung oder eine Schiebebewegung sein. Wenn sich die Magnetpole anziehen, werden die Elemente mittels der Magnetkraft zusammengehalten.

Wenn sich die Magnetpole abstoßen, werden die Elemente mittels der Magnetkraft voneinander beabstandet gehalten. Jeder der Magnete hat eine Oberseite, eine dazu parallele Unterseite und eine Umfangsfläche, die in einen Winkel von 90° zur Ober- und Unterseite steht. Die Oberseite und die Unterseite des Magneten haben die gleiche Größe und die gleiche Form. Erfindungsgemäß sind die Oberseite und die Unterseite des Magneten als eine ebene Fläche mit einer unsymmetrischen Form ausgebildet, wobei unter Unsymmetrie die Eigenschaft verstanden wird, daß die Flächen beim Wenden um 180 Grad nicht deckungsgleich sind. Die Ausnehmung der Halterung weist eine horizontale Querschnittsfläche auf, die mit der unsymmetrischen Form der Oberseite und der Unterseite des Magneten identisch ist, so daß der Magnet beim Einsetzen in die für ihn vorgesehene Ausnehmung nur pol richtig einsetzbar ist. Dem Fachmann stehen unter Kenntnis der vorstehend beschriebenen technischen Lehre eine Vielzahl von unsymmetrischen Formen zur Verfügung, so daß er je nach technischer Anforderung eine geeignete Form auswählen kann, ohne selbst erfinderisch tätig werden zu müssen.

Somit ist die Aufgabe gelöst, eine Magnethalterung zu schaffen, die funktionssicher ist und kostengünstig montiert werden kann.

Nach Anspruch 2 ist die Ausnehmung in der Halterung so ausgebildet, daß der Magnet vorderseitig gegen einen Anschlag, z. B. bis auf den Boden der Ausnehmung einpaßbar ist, d. h. der Magnet wird von oben in die Ausnehmung eingefügt und kann mit geeigneten Befestigungstechnologien befestigt werden, wie z. B. durch Einpressen. Dadurch wird gewährleistet, daß die Magnete einfach und sicher in der funktionell vorgesehenen Position angeordnet werden können, so dass die Magnetpole der sich gegenüberstehenden Magnete in einem vorbestimmten Abstand zueinander stehen, wenn sie sich anziehen.

Nach Anspruch 3 ist die Ausnehmung in der Halterung so ausgebildet, daß der Magnet rückseitig gegen einen Anschlag eindrückbar ist, d. h. der Magnet wird von hinten in die Ausnehmung eingefügt und kann mit geeigneten Befestigungsmitteln befestigt werden, wie z. B. durch Einpressen. Der Anschlag kann z. B. ein umlaufender Vorsprung sein. Auch durch diese Maßnahme wird gewährleistet, daß die Magnete einfach und sicher in der funktionell vorgesehenen Position angeordnet werden können.

Die Erfindung wird nachfolgend an Hand eines Ausführungsbeispiels in Verbindung mit Zeichnungen näher erläutert.
- Fig. 1a, b: zeigt eine Ausführungsform der Erfindung in einem Bogenhalter zum Halten eines Bogens für ein Streichinstrument.
- Fig. 2: ist die schematische Darstellung des Erfindungsgedankens.
- Fig. 3: zeigt eine Seitenansicht einer ersten Konstruktionsvariante der Erfindung.
- Fig. 4: zeigt eine Seitenansicht einer zweiten Konstruktionsvariante der Erfindung.

Die Fig. 1 a bzw. 1 b zeigt einen geöffneten bzw. geschlossenen Bogenhalter zum Halten eines Bogens für ein Streichinstrument. An dem Unterteil 1 und dem schwenkbaren Oberteil 2 sind je ein Magnetpaar 3a, 3b und 4a, 4b angeordnet, wobei das Magnetpaar 3a, 3b feststehend ist und das Magnetpaar 4a, 4b mittels eines Hebels 5 um einen Drehpunkt 6 in einem Winkel von ca. 100 Grad schwenkbar ist. Mit dem Bezugszeichen 7 ist ein Distanzelement bezeichnet. Dieses Distanzelement ist im Drehpunkt 6 befestigt und verhindert, daß im Schließzustand, in dem sich die ungleichnamigen Magnetpole gegenüber stehen und gegenseitig anziehen, sich die Magnetpole berühren. Dem Fachmann ist klar, wie eine drehbarer Magnet prinzipiell in einem Gehäuse 8 zu halten ist, so daß dazu keine weiteren Ausführungen erforderlich sind. Die Magnete sind so dimensioniert, daß sich beim Schließvorgang das drehbare Magnetpaar von selbst, d. h. allein durch die Magnetkräfte in die Schließposition dreht, in der sich die ungleichnamigen Magnetpole gegenüber stehen. Wenn mittels des Hebels 5 das Magnetpaar 4a, 4b gedreht wird, wird die Zuhaltekraft geringer und wechselt nach einem Nulldurchgang, in dem Anziehungs- und Abstoßungskräfte gleich groß sind, in eine größer werdende Abstoßungskraft, die den Bogenhalter öffnet.

In der Phase des Öffnens und Schließens entstehen auch Scherkräfte, die bewirken, daß die sich gegenüber stehenden Magneten seitlich zueinander ausweichen. Diese Scherkräfte lassen sich am anschaulichsten bei dem Versuch verdeutlichen, zwei sich abstoßende Magnete von Hand aufeinander zu setzen. Die Scherkräfte bewirken über das Ober- und Unterteil des Bogenhaltes an dem Gelenk 9 ein Drehmoment, das um so größer ist, je länger das Ober- und das Unterteil ist, d. h. je länger der Hebel ist. Dieses Drehmoment muß von der Schamierkonstruktion abgefangen werden. Um das zu vermeiden, weist die Erfindung eine Zentriereingriffsvorrichtung 10 auf. Im vorliegenden Ausführungsbeispiel besteht diese Zentriereingriffsvorrichtung 10 aus Eingriffselementen 10a die in einer vorbestimmten Phase vor dem vollständigen Schließen in Eingriffsausnehmungen 10b eingreifen und dadurch die Scherkräfte sehr nahe am Entstehungsort aufnehmen.

Die Konstruktion und die Magnetkräfte sind so bemessen, daß beim Öffnen der Magnethaltevorrichtung die Zentriereingriffsvorrichtung 10 so lange in Eingriff bleibt, bis sich die Scherkräfte auf eine vorbestimmte Größe reduziert haben.

Es ist erkennbar, daß die Magnete im Querschnitt eine unsymmetrische Form aufweisen. Es ist somit gewährleistet, daß die Magnete immer pol richtig in die dafür vorgesehenen Ausnehmungen montiert werden.

In Fig. 2 wird der Erfindungsgedanke an Hand von zwei sich gegenüberstehenden Magnetmodulen 11 und 12'gezeigt, wobei das Modul 11 mittels eines Schwenkhebels 13 in Pfeilrichtung verschwenkbar ist, so daß die Magnetpole sich in einer Endstellung anziehen und in der entgegengesetzten Endstellung abstoßen. Die asymmetrische Form der Magnete ist ohne weitere Erläuterung der Zeichnung unmittelbar zu entnehmen.

Fig. 3 zeigt eine Einzelheit der Magnethaltevorrichtung bezüglich Anspruch 2. In ein feststehendes Gehäuse 14 ist eine Ausnehmung 15 mit einer vorbestimmten Tiefe eingearbeitet. Die Tiefe entspricht der Höhe des eingesetzten Magneten 16, so daß die Magnetoberfläche bündig mit der Gehäuseoberfläche abschließt. 10

In dem darüberliegenden bewegbaren Gehäuse 17 ist eine Ausnehmung 18 vorgesehen, die jedoch etwas tiefer ist als die Höhe des Magneten 19, so daß die Magnetoberfläche 19a um einen Abstand a zurückgesetzt ist. So wird erreicht, daß die beiden Magnetoberflächen einen geringen vorbestimmten Abstand zueinander aufweisen, wenn sich die Pole anziehend gegenüber stehen. Dadurch wird ein besseres Öffnungs- und Schließverhalten erreicht.

Fig. 4 zeigt eine Einzelheit der Magnethaltevorrichtung bezüglich Anspruch 3. In ein feststehendes Gehäuse 14 ist eine Ausnehmung 15 mit einer vorbestimmten Tiefe eingearbeitet. Die Tiefe entspricht der Höhe des eingesetzten Magneten 16, so daß die Magnetoberfläche bündig mit der Gehäuseoberfläche abschließt.

In dem darüberliegenden bewegbaren Gehäuse 20 ist eine Ausnehmung 21 vorgesehen, in die der Magnet 22 von oben eingepaßt wird. Am Boden der Ausnehmung 21 ist ein Vorsprung 23 mit einer vorbestimmten Dicke vorgesehen. Somit kann der Magnet 22 nur bis zu diesem Vorsprung 23 eingepaßt werden. So wird auch hier erreicht, daß die beiden Magnetoberflächen einen geringen vorbestimmten Abstand a zueinander aufweisen, wenn sich die Pole anziehend gegenüber stehen, der der Dicke des Vorsprungs 23 entspricht. Dadurch wird ebenfalls ein besseres Öffnungs- und Schließverhalten erreicht.

## Patentansprüche

1. Magnethaltevorrichtung zum Zusammenhalten und Lösen von zwei Elementen die relativ zueinander bewegbar sind, wobei
- in jedem der Elemente wenigstens ein Magnet (3,4, 16, 19, 21) vorgesehen ist, wobei jeder Magnet in einer Ausnehmung (15, 18, 21) einer Halterung (11, 12, 14, 17, 20) formschlüssig gehalten ist,
- eine der Halterungen (11, 17, 20) mittels einer Betätigungsvorrichtung (15, 13) so bewegbar ist, daß sich die Magnetpole der Magnete entweder anziehend oder abstoßend gegenüberstehen, wodurch die Elemente mittels der Magnetkraft entweder zusammengehalten oder voneinander beabstandet gehalten werden,
- jeder Magnet einstückig ausgebildet ist und eine ebene Oberseite, eine dazu parallele ebene Unterseite und eine Umfangsfläche aufweist, die in einem Winkel von 90° zur Ober- und Unterseite steht, wodurch die Oberseite und die Unterseite des Magneten die gleiche Größe und die gleiche Form haben,
**dadurch gekennzeichnet, daß**
- die Oberseite und die Unterseite jedes Magneten eine unsymmetrische Flächenform aufweisen und
- die Ausnehmung jeder Halterung eine horizontale Querschnittsfläche aufweist, die mit der unsymmetrischen Form der Oberseite und der Unterseite zugehörigen Magneten identisch ist, so daß der Magnet beim Einsetzen in die für ihn vorgesehene Ausnehmung nur funktionell polrichtig einsetzbar ist.

2. Magnethaltevorrichtung nach Anspruch 1, **dadurch gekennzeichnet, daß** zumindest eine Ausnehmung in einer Halterung so ausgebildet ist, daß der darin angeordnete Magnet aus Richtung der im Schließzustand gegenüberliegenden Halterung gegen einen Anschlag einpaßbar ist.

3. Magnethaltevorrichtung nach Anspruch 1, **dadurch gekennzeichnet, daß** zumindest eine Ausnehmung in einer Halterung so ausgebildet ist, daß der darin angeordnete Magnet in Richtung des im Schließzustand gegenüberliegenden Halterung gegen einen Anschlag (23) einpaßbar ist.

## Claims

1. A magnetic catch for holding together and releasing two elements which are movable relative to each other, wherein
- in each of the elements at least one magnet (3, 4, 16, 19, 21) is provided, wherein each magnet is positively held in a recess (15, 18, 21) of a holder (11, 12, 14, 17, 20),
- one of the holders (11, 17, 20) is movable by means of an actuating device (15, 13) such that the magnetic poles of the magnets oppose each other in a manner to attract or repel each other, whereby the elements either are held together or are kept spaced from each other by means of the magnetic force,
- each of the magnets is formed in one piece and has a flat top side, a flat bottom side parallel thereto and a circumferential surface which is positioned at an angle of 90° to the top and bottom sides, whereby the top side and the bottom side of the magnet have the same size and the same shape,
**characterized in that**
- the top side and the bottom side of each magnet have an unsymmetrical surface shape, and
- the recess of each holder has a horizontal cross-sectional area which is identical with the unsymmetric shape of the top side and the bottom side of the associated magnet, so that on insertion into the recess provided for the magnet the same only is insertable with a functionally correct polarity.

2. The magnetic catch according to claim 1, **characterized in that** at least one recess in a holder is formed such that the magnet arranged therein can be fitted into the same against a stop from the direction of the holder opposed thereto in the closed condition.

3. The magnetic catch according to claim 1, **characterized in that** at least one recess in a holder is formed such that the magnet arranged therein can be fitted into the same against a stop (23) in the direction of the holder opposed thereto in the closed condition.

## Revendications

1. Dispositif de maintien magnétique pour le maintien et le détachement de deux éléments mobiles l'un par rapport à l'autre,
- dans chacun des éléments, au moins un aimant (3, 4, 16, 19, 21) étant prévu, chaque aimant étant maintenu dans un évidement (15, 18,21) d'un support (11, 12, 14, 17, 20) par complémentarité de forme,
- un des supports (11, 17, 20) pouvant être déplacé à l'aide d'un dispositif d'actionnement (15, 13) de façon à ce que les pôles des aimants s'attirent ou se repoussent, ce qui permet de maintenir les éléments soit assemblés soit à une distance l'un de l'autre à l'aide de la force magnétique,
- chaque aimant étant constitué d'une seule pièce et présentant un côté supérieur plat, un côté inférieur plat parallèle et une surface périphérique qui forme, avec les côtés supérieur et inférieur, un angle de 90°, ce qui fait en sorte que les côtés supérieur et inférieur de l'aimant ont la même taille et la même forme,
**caractérisé en ce que**
- le côté supérieur et le côté inférieur de chaque aimant présentent une forme de surface asymétrique et
- l'évidement de chaque support présente une surface de section transversale horizontale qui est identique à la forme asymétrique du côté supérieur et du côté inférieur de l'aimant correspondant, de façon à ce que l'aimant puisse être inséré de façon fonctionnellement correcte concernant sa polarité lors de son insertion dans l'évidement prévu à cet effet.

2. Dispositif de maintien magnétique selon la revendication 1, **caractérisé en ce qu'**au moins un évidement est réalisé dans un support, de façon à ce que l'aimant qui s'y trouve puisse être mis en place contre une butée à partir de la direction du support opposé dans l'état de fermeture.

3. Dispositif de maintien magnétique selon la revendication 1, **caractérisé en ce qu'**au moins un évidement est réalisé dans un support, de façon à ce que l'aimant qui s'y trouve puisse être mis en place contre une butée (23) dans la direction du support opposé dans l'état de fermeture.
